# FASCICULE DE BREVET EUROPEEN

(11) **EP 0 011 582 B1**
(45) Date de publication et mention de la délivrance du brevet: **13.04.1983**
(21) Numéro de dépôt: 79420055.0
(22) Date de dépôt: 06.11.1979
(51) Int. Cl.: B63H 9/10, B65H 79/00

(54) **Perfectionnement aux systèmes enrouleurs de grand'voile**
Verbesserung an Systemen zum Aufrollen eines Segels
Improvement in roller reefing systems

(30) Priorité: 07.11.1978 FR 7832049
(43) Date de publication de la demande: 28.05.1980
(73) Titulaire: LEISYSTEM Société anonyme, F-69009 Lyon (FR)
(72) Inventeur: Ingouf, Pierre, F-75013 Paris (FR)
(74) Mandataire: Ropital-Bonvarlet, Claude

## Description

La présente invention concerne un perfectionnement aux dispositifs permettant d'établir une voile ainsi que d'adapter la surface de ladite voile à la force du vent.

Pour réduire la surface d'une grand'voile et l'adapter à la force du vent, on utilise en général la technique de prise de ris.

Un deuxième moyen consiste, après avoir relâché la drisse, à enrouler la voile autour d'une bôme à rouleau qu'on actionne avec une manivelle. Cette solution rapide et séduisante, autrefois très utilisée notamment sur les voiliers de course, a aujour d'hui pratiquement disparu au profit des systèmes de prise de ris qui permettent de réduire la surface de la voile en lui conservant une forme meilleure, donc plus efficace.

L'examen du mécanisme d'une bôme à rouleau permet de comprendre la raison pour laquelle ce système déforme la voile beaucoup plus qu'une prise de ris classique.

Une bôme telle que représentée à la fig. 1 est reliée au mât 2 par une articulation à cardan 3 qui occupe un espace AB relativement important, de 15 à 25 cm. suivant la taille du bateau.

Le guindant ou cordon de ralingue 15 5 de la voile est engagé directement ou par l'intermédiaire de chevillots dans un tunnel de ralingue 5 fixé sur la génératrice arrière du mât, mais interrompu en C à 40 ou 50 cm. au-dessus de la bôme pour permettre à la voile de suivre les mouvements de la bôme sand risque de déchirures au point d'amure 6.

La bordure 7 de la voile est, elle aussi, engagée dans le tunnel de la bôme. Elle peut être étarquée, c'est-à-dire tendue entre ses deux extrémités formées par le point d'amure 6 et le point d'écoute 8 pour adapter le creux de la voile à la force du vent.

La fig. 2 met en évidence les défauts inhérents à de telles bômes à rouleau usuelles. Lorsqu'on enroule la voile en actionnant la manivelle 9, elle s'enroule sur le corps cylindrique de la bôme, mais également sur l'espace AB occupé par l'articulation, espace dont la forme et l'orientation varient continuellement en fonction de l'orientation de la bôme. La voile roulée ne peut donc pas être tendue dans cette zone, d'autant qu'il faut rouler le renfort de point d'amure 10 (fig. 1) et surtout le cordon de ralingue 4 généralement très épais (15 à 20 mm).

Dans la zone proche du mât, le diamètre d'enroulement augmente donc très vite d'une spire à la suivante, par exemple 30 mm par tour, si la ralingue a 15 mm d'épaisseur, tandis que le diamètre d'enroulement de la chute augmente lui, faiblement, 2 mm par tour, correspondant aux deux épaisseurs de tissu.

De ce fait, l'enroulement n'est plus cylindrique, mais fortement conique avec deux conséquences défavorables:
- l'extrémité de la bôme tombe progressivement vers le pont,
- la toile qui s'enroule sur ce mandrin conique est repoussée vers la mât avec, pour conséquence, la formation de plis et le creusement de la voile le long du mât. Cette déformation de la voile lui fait perdre son efficacité pour une navigation au près.

Pour tenter de résoudre ce problème, plusieurs propositions ont déjà été formulées.

Le brevet GB-A-639 062 décrit par exemple une voile comportant, au lieu du renfort angulaire de point d'amure usuel, une découpe en retrait possédant, au niveau du cordon de bordure une longueur égale à la longueur axiale d'encombrement effectif de l'articulation de bôme sur le mât et une hauteur, prise au niveau du cordon de ralingue, au moins égale à ladite longueur.

Cette découpe peut être pratiquement occupée par une bonnette détachable, normalement chargée de reconstituer la surface de voile et d'assujettir la base de cette dernière sur le mât.

En réalité, une telle proposition aboutit à imposer au navigateur des opérations et des manoeuvres supplémentaires de montage et de démontage sans régler fondamentalement le problème de base. En effet, l'enroulement de la voile, notamment par gros temps, conduira inévitablement à réaliser l'enroulement de la partie de la voile au delà de la découpe avec, pour conséquence, le recouvrement de la zone d'articulation.

Le brevet US-A-3 132 620 propose dans le même but de réaliser un mât comportant un pied décalé ou déporté vers l'avant du bateau sur une hauteur correspondant à celle de support de l'articulation de la bôme. De cette façon, la partie du mât assurant le maintien de la ralingue de voile s'étend sensiblement à l'aplomb de l'articulation de la bôme et permet l'enroulement de la voile sur cette dernière sans recouvrement de l'articulation.

Si cette solution règle en principe le problème posé, elle ne peut en revanche être pratiquement mise en oeuvre compte tenu de la difficulté de réalisation et du coût élevé qui en résulte.

L'enrouleur de voile réalisé selon l'invention permet d'éliminer ces défauts et d'obtenir par simple enroulement une voile réduite aussi parfaite qu'on pourrait l'obtenir par la prise de ris.

Conformément à l'invention, le dispositif pour la mise en place, le maintien et l'enroulement d'une voile du type comprenant un mât rectiligne sur toute sa longueur, une bôme reliée au mât par une articulation à cardan et associée à un dispositif d'entraînement en rotation et au moins un tunnel de ralingue pour le coulissement et le maintien de la ralingue de voile, est caractérisé en ce que ce tunnel de ralingue s'étend entre le sommet du mât et le point de la bôme le plus proche dudit mât mais situé en dehors de la zone correspondant à l'articulation de ladite bôme sur le mât.

Les figures suivantes permettent de préciser les caractéristiques et les détails de l'enrouleur de voile selon l'invention.
Les fig. 1 et 2 sont des vues latérales, partielles, schématiques illustrant la technique antérieure à l'invention.
La fig. 3 est une élévation partielle montrant l'objet de l'invention.
La fig. 4 représente un mode de réalisation de l'objet de l'invention.
Les fig. 5a à 5c illustrent des phases de réalisation de l'un des éléments selon l'invention.
La fig. 6 est une coupe montrant un avantage de la conception de l'objet de l'invention.
Les fig. 7 et 8 illustrent deux positions caractéristiques d'enroulement d'une voile avec le dispositif de l'invention.
La fig. 9 montre un deuxième mode avantageux de réalisation de l'élément de la fig. 4.
La fig. 10 est une coupe-élévation montrant une autre disposition de l'invention.
La fig. 11 est une coupe transversale, à plus grande échelle, prise selon la ligne XI-XI de la fig. 10.
La fig. 12 est une coupe-élévation montrant une autre caractéristique de l'invention.

Ainsi que cela a été exposé précédemment, le problème de l'enroulement de voile avec les bômes à rouleau traditionnelles nait de l'obligation d'enrouler la voile au niveau de l'articulation 3, c'est-à-dire dans la zone A-B occupée par cette dernière.

Le but de l'invention (fig. 3) est de faire en sorte que la zone AB soit située en dehors de la zone d'enroulement de la voile. A cette fin, il est prévu, selon l'invention, de tendre le cordon de ralingue 15 non plus le long du mât et contre celui-ci, mais directement entre le point de drisse D et l'extrémité de la bôme 1 la plus proche du mât 2.

Comme le cordon de ralingue 15 doit être soutenu, il faut pour ce faire rétablir un nouveau tunnel de ralingue 12 entre les points D et B et rattacher ce tunnel par des moyens appropriés au mât 2 lui-même.

Une réalisation possible, selon l'invention, consiste à prévoir, à partir du mât 2, une extension radiale vers l'arrière du bateau et constituée par un triangle 13 portant le tunnel 12 sur son hypoténuse DB.

Le tunnel 12 peut naturellement être constitué en n'importe quel matériau (alliage léger, plastique) et être relié au mât par n'importe quel moyen.

Le triangle 13 peut avantageusement être articulé sur la génératrice arrière du mât 2 et même être souple pour suivre plus facilement les mouvements de la voile.

Un mode de réalisation particulièrement avantageux consiste à réaliser le triangle 13 avec de la toile à voile. La fig. 4 montre en coupe une telle réalisation selon laquelle, le triangle de tissu 13 est limité par un cordon de ralingue 4 introduit dans la gorge ou tunnel 5 du mât 2 et comporte sur son bord opposé, un tunnel intermédiaire 12 dans lequel circule la ralingue 15 de la voile.

Pour constituer la ralingue 15, il est prévu le cordon 16 emprisonné dans un ruban de ralingue grâce à une couture 17 très serrée contre lui, de façon à ne laisser aucun jeu (fig. 5a).

Pour solidariser plus complètement le cordon et le ruban, il est avantageux d'enduire celui-ci avant couture avec une colle à base d'élastomère.

Le ruban ainsi confectionné est complété par une deuxième couture 18 parallèle à la première et éloignée de celle-ci d'une distance légèrement supérieure au diamètre du cordon, par exemple, 5 à 7 mm, pour un cordon de 0,5 mm (fig. 5b).

Le tissu de la voile set lui-même introduit à fond entre les deux lèvres du ruban et assemblé par une troisième couture 19 (fig. 5c).

L'expérience montre que l'enroulement de ce cordon de ralingue sur un mandrin cylindrique (ou plus généralement de section constante) s'effectue selon une hélice à spires jointives (fig. 6), la deuxième spire venant se loger automatiquement dans l'espace plus mince qui sépare les deux coutures 17 et 18 et qui est formé par deux épaisseurs de tissu seulement contre trois entre les coutures 18 et 19.

Le sens dans lequel se développe l'hélice, vers le mât ou vers l'extrémité opposée de la bôme, dépend par contre de l'angle que fait l'axe de la bôme et l'axe du tunnel de ralingue 13 au début de l'enroulement.

Si cet angle est légèrement inférieur à 90°, l'hélice se développe vers l'extrémité libre de la bôme. S'il est au contraire supérieur à 90°, l'hélice se développe vers le mât.

En pratique, une balancine, frappée en bout de bôme, sera utile pour régler la valeur de cet angle légèrement en-dessous de 90°, de façon que l'hélice se développe vers l'extrémité libre de la bôme. En effet, l'hélice, en se développant dans cette direction, repousse légèrement le tissu vers l'extrémité libre de la bôme, si bien que la chute de la voile peut s'enrouler librement sans contrainte, comme représenté à la fig. 7.

En fin d'enroulement, si, par exemple, dix tours d'enroulement avec une ralingue de 5 mm, ont été effectués, l'hélice se sera développée sur 50 mm en s'éloignant du mât et le cordon de ralingue sortant du tunnel 12 rejoindra la dernière spire sous un angle f3 important, par exemple 20 à 30°.

L'enroulement terminé, la bôme 1 est alors immobilisée sur son axe par un moyen quelconque, verrou, rochet, frein, tandis qu'on rehisse la drisse pour ré-étarquer le guindant de la voile.

Pendant cette opération, la traction exercée sur le cordon de ralingue (fig. 8) tasse les spires enroulées qui se vissent en quelque sorte les une sur les autres, à l'exception de la dernière qui, sollicitée en biais selon l'angle A, par la traction de la drisse, échappe par-dessus ses voisines pour revenir s'aligner sur l'axe du tunnel de ralingue 12.

Ce retour de la ralingue à l'aplomb du tunnel s'accompagne évidemment d'une traction sur le tissu de la voile dans le sens de la flèche F, traction qui, s'exerçant le long de la bôme et vers le mât, a pour effet de retendre la bordure de la voile et d'aplatir sa base, c'est-à-dire de redonner à la voile partiellement roulée la forme idéale pour naviguer au près par vent fort.

Dans le cas où le moyen de liaison 13 entre le mât et le nouveau tunnel de ralingue 12 est constitué par un triangle de tissu, il peut être avantageux, pour former le tunnel 12, d'utiliser une gaine d'étai, à deux gorges opposées, couramment utilisée pour établir les focs sur l'étai d'un voilier. Le triangle textile 13 est, dans ce cas, bordé du côté de la voile par un cordon 16a identique ou analogue au cordon 16 qui constitue la ralingue de la voile (fig. 9).

Le terme "triangle" n'est par limitatif. Il correspond seulement à l'exemple choisi pour illustrer l'invention. Il est bien évident que cet élément de liaison 13 peut prendre une forme quelconque, trapèze ou rectangle sans sortir du cadre de l'invention, pourvu que la nouvelle ralingue de voile 15 aboutisse sur la bôme en dehors de l'espace AB occupé par le mécanisme.

Le canal central 20 de la gaine portant les deux tunnels sera avantageusement utilisé pour loger un cordage qui, assujetti au sommet du mât, supportera le poids du tunnel 12 et de l'élément de liaison 13.

L'enrouler de voile, tel qu'il vient d'être décrit, peut fonctionner en utilisant n'importe lequel des systèmes de bôme à rouleau déjà connu.

Par exemple, la bôme 1, articulée au mât 2 par l'intermédiaire d'un cardan 3, peut être entraînée par une simple manivelle 9 attaquant en prise directe l'axe du cardan.

Dans une forme plus élaborée, l'entraînement est réalisé par une poulie crantée 21 fixée sur l'axe du cardan traversant le mât et entraînée par un va-et-vient de cordage avec renvoi au cockpit de façon à centraliser les manoeuvres au voisinage du poste de commandement.

Avant de réduire la surface d'une voile, il faut nécessairement étarquer au maximum sa bordure.

Dans le cas où la réduction de voilure s'effectue par enroulement autour de la bôme, il serait intéressant de pouvoir confier à un seul mécanisme le soin d'assurer les deux fonctions: étarquage et enroulement.

Selon un second aspect découlant de l'invention, ce problème peut être résolu à partir du moment où la voile s'enroule sans pli sur la bôme par la présence du tunnel 12. En effet, on prévoit, selon les fig. 10 et 11 de prolonger la partie 3a de l'articulation 3 pour qu'elle tourillonne librement dans le fond 25 de la bôme 1. Au-delà du fond 25, la partie 3a se prolonge par une vis 22 entraînant en translation, selon l'axe de la bôme, un coulisseau 23 auquel est relié un câble 24 passant en bout de bôme sur une poulie de renvoi 26 pou rejoindre l'oeil de point d'écoute 8 de la voile 11.

Lorsque l'écrou 23 est dévissé complètement, la bordure est détendue au maximum. Lorsqui'il se trouve au contraire vissé complètement au contact du siège 27 de la vis 22, la bordure est étarquée au maximum.

Dans cette position, si on continue à faire tourner l'axe de cardan, l'écrou-coulisseau 23 ne peut plus reculer et entraîne donc nécessairement la bôme dans son mouvement de rotation autour de l'axe, Il suffit de relâcher la drisse pour que ce mouvement se poursuive pour enrouler la voile.

Par contre le ré-étarquage de la ralingue de grand'voile après enroulement, comme cela résulte de la fig. 8, tendra à desserrer l'écrou- coulisseau 23 qui devra être bloqué sur son siège au moyen d'un verrou facilement largable de l'extérieur.

Selon l'invention, ce verrou est commandé automatiquement par l'enroulement du premier tour de tissu. Dans ce but, l'écrou 23 est entaillé radialement et axialement pour délimiter un logement 28 de section rectangulaire possédant son homologue 27a sur le palier 27. En regard de ce logement 28, une fenêtre rectangulaire 31 est ménagée dans la paroi de la bôme pour le passage d'un verrou 29 maintenu par une lame de ressort 30 de telle façon qu'en position de repos il fasse en partie au moins saillie à l'extérieur d'une dizaine de millimètres et dégage en même temps les logements 27a et 28.

Lorsque la voile commence à s'enrouler, elle écrase progressivement la lame de ressort 30 qu'elle applique au passage sur la paroi extérieure de la bôme. Ceci fait pénétrer le verrou 29 dans les logements 28 et 27a et rend ledit verrou solidaire de l'écrou 27.

Après avoir complètement déroulé la toile, le verrou pourra éventuellement ne pas ressortir spontanément s'il est resté coincé dans son logement, mais il se libérera dès qu'on actionnera l'arbre de cardan dans le sens du déroulement dans le but précis de relâcher la tension de la bordure de la voile.

Grâce à cette combinaison des logements 26a et 28, du verrou 29 et du ressort 30, le verrouillage et le déverrouillage de la bôme sur l'arbre de cardan deviennent entièrement automatiques.

Il est bien évident que la forme et la position du logement 28, du verrou 29 et du ressort 30 peuvent être modifiées à volonté sans sortir du cadre de l'invention aussi longtemps que la fermeture et l'ouverture du système de verrouillage (verrou, clavette, rochet) sont commandées par simple enroulement ou déroulement de la voile sur la périphérie de la bôme.

## Revendications

1. Dispositif pour la mise en place, le maintien et l'enroulement d'une voile du type comprenant un mât (2) rectiligne sur toute sa longueur, une bôme (1) reliée au mât par une articulation à la cardan (3) et associée à un dispositif d'entraînement (21) en rotation et au moins un tunnel de ralingue (12) pour le coulissement et le maintien de la ralingue (15) de voile (11), caractérisé en ce que ce tunnel de ralingue (12) s'étend à partir du sommet du mât en direction du point de la bôme le plus proche dudit mât mais situé en dhors de la zone correspondant à l'articulation de ladite bôme sur le mât.

2. Dispositif selon la revendication 1, caractérisé en ce qu'un cordon de ralingue (16) est relié à la bordure de voile (11) par une piste, bande ou plage, légèrement plus large que le diamètre du cordon et d'épaisseur inférieure à la zone d'assemblage entre ladite piste, bande ou plage, et la voile.

3. Dispositif selon la revendication 1 ou 2, caractérisé en ce que ce tunnel de ralingue (12) est relié au mât par un organe de liaison (13) couvrant la surface délimitée entre ledit mât et le tunnel de ralingue.

4. Dispositif selon la revendication 3, caractérisé en ce que l'organe de liaison (13) est constitué par une extension radiale, partie intégrante du mât et s'étendant vers l'arrière du bateau.

5. Dispositif selon la revendication 3, caractérisé en ce que l'organe de liaison (13) est constitué par une pièce montée par ralingue et étarquée sur le mât et portant ce tunnel de ralingue (12) pour le maintien de la voile.

6. Dispositif selon la revendication 3, caractérisé en ce que l'organe de liaison (13) est constitué par une pièce dont le bord opposé au mât (2) est associé à un tunnel de ralingue (12) à double gorge, l'une servant au maintien de la voile (11) et l'autre à l'adaptation sur l'organe de liaison (13).

7. Dispositif selon la revendication 2, caractérisé en ce que la ralingue (15) de bordure de voile (11) est formée par un cordon (16) entouré par un ruban, dont les deux lèvres parallèles sont reliées par une première couture (17) au ras du cordon puis, parallèlement, par une seconde couture (18), en retrait de la première, d'une mesure supérieure au diamètre du cordon, les deux lèvres du ruban étant ensuite placées de part et d'autre de la bordure de voile (11) engagée contre la seconde couture (18) et reliée auxdites lèvres par deux coutures communes (19) parallèles assemblant les trois épaisseurs formées.

8. Dispositif selon la revendication 1 ou 2, caractérisé en ce qu'il comprend en outre un système de mise sous tension de la bordure de voile correspondant à la bôme préalablement à la mise en rotation de cette dernière pour l'enroulement et la réduction de ladite voile.

9. Dispositif selon la revendication 8, caractérisé en ce que le système comprend un tou-' rillon (3a) formé par l'articulation à la cardan et traversant librement l'extrémité correspondante de la bôme (1) à l'intérieur de laquelle il se prolonge, au delà d'un siège de butée (27), par une vis (22) coopérant en permanence avec un écrou (23) guidé retenant l'extrémité d'un cordage (24), par ailleurs, accroché au point d'écoute (8) de la voile, ledit siège et l'écrou offrant à leur périphérie deux logements (27a-28) destinés, lorsqu'ils sont alignés, à recevoir un verrou (29) porté par une branche élastique de rappel (30) et sollicitée en flexion, dans le sens d'engagement du verrou dans les logements, par l'enroulement de la voile sur la bôme.

## Patentansprüche

1. Vorrichtung zum Setzen, Halten und Aufrollen eines Segels, mit einem auf seiner ganzen Länge geraden Mast (2), mit einem Baum (1), der über ein Kardangelenk (3) mit dem Mast verbunden und mit einer Drehantriebseinrichtung (21) vereinigt ist, und mit wenigstens einem Liektunnel (12) für das Verschieben und Halten des Lieks (15) des Segels (11), dadurch gekennzeichnet, daß sich der Licktunnel (12) von der Mastspitze in Richtung auf den Punkt des Baums erstreckt, der dem Mast am nächsten gelegen ist, sich jedoch jenseits der der Anlenkung des Baums am Mast entsprechenden Zone befindet.

2. Vorrichtung nach Anspruch 1, dadurch gekennzeichnet, daß eine Liekschnur (16) mit dem Rand des Segels (11) durch eine Bahn, einen Streifen oder einen Bereich verbunden ist, der geringfügig breiter als der Durchmesser der Schnur ist und dessen Dicke kleiner als die Verbindungszone zwischen der Bahn, dem Streifen oder dem Bereich und dem Segel ist.

3. Vorrichtung nach Anspruch 1 oder 2, dadurch gekennzeichnet, daß der Liektunnel (12) mit dem Mast durch ein Verbindungsorgan (13) verbunden ist, das die zwischen dem Mast und dem Liektunnel gebildete Fläche bedeckt.

4. Vorrichtung nach Anspruch 3, dadurch gekennzeichnet, daß das Verbindungselement (13) aus einem radialen Fortsatz besteht, der integraler Bestandteil des Masts ist und sich auf das Heck des Boots zu erstreckt.

5. Vorrichtung nach Anspruch 3, dadurch gekennzeichnet, daß das Verbindungsorgan (13) aus einem Teil besteht, das mittels eines Lieks befestigt und am Mast hochgezogen wird sowie den Liektunnel (12) zum Halten des Segels trägt.

6. Vorrichtung nach Anspruch 3, dadurch gekennzeichnet, daß das Verbindungsorgan (13) aus einem Teil besteht, dessen dem Mast (2) entgegengesetzter Rand mit einem Liektunnel (12) mit doppelter Nut vereinigt ist, wobei die eine dem Halten des Segels (11) und die andere der Anpassung an das Verbindungsorgan (13) dient.

7. Vorrichtung nach Anspruch 2, dadurch gekennzeichnet, daß das Liek (15) des Rands des Segels (11) durch eine Schnur (16) gebildet ist, die von einem Band umgeben ist, dessen beide parallele Lippen dicht bei der Schnur durch eine erste Naht (17) und dann parallel hierzu durch eine zweite Naht (18) verbunden sind, die gegenüber der ersten Naht um ein den Durchmesser der Schnur übersteigendes Maß zurückversetzt ist, wobei dann die beiden Lippen des Bands beiderseits des Rands des Segels (11) angeordnet sind, der an der zweiten Naht (18) anliegt und mit den Lippen durch zwei gemeinsame Nähte (19) verbunden ist, die die drei gebildeten Dicken zusammenfügen.

8. Vorrichtung nach Anspruch 1 oder 2, gekennzeichnet durch ein System zum Spannen des entsprechenden Segelrands am Baum vor dessen Drehen zum Einrollen und Verkleinern des Segels.

9. Vorrichtung nach Anspruch 8, dadurch gekennzeichnet, daß das System einen Drehzapfen (3a) aufweist, der durch das Kardangelenk gebildet ist und das entsprechende Ende des Baums (1) frei durchquert, indem er sich über einen Anschlag (27) hinaus durch eine Schraube (22) fortsetzt, die ständig mit einer geführten Mutter (23) zusammenarbeitet, die das Ende eines am Schotpunkt (8) des Segels eingehängten Seils hält, wobei der Anschlag und die Mutter an ihrem Umfang zwei Sitze (27a, 28) aufweisen, die bei ihrer Ausfluchtung zur Aufnahme eines Riegels (29) dienen, der von einem elastischen Rückstellhebel (29) getragen wird, der durch das Aufrollen des Segels auf dem Baum in Richtung des Eingriffs des Riegels in die Sitze auf Biegung beansprucht wird.

## Claims

1. A device for setting, maintaining and rolling up a sail, of the type comprising a mast (2) which is rectilinear over its whole length, a boom (1) connected to the mast by a universal joint (3) and associated with a device (21) for driving it in rotation, and at least one bolt rope tunnel (12) for the sliding and support of said bolt rope (15) of the sail (11), characterized in that the bolt rope tunnel (12) extends from the top of the mast towards the point of the boom which is closest to said mast, but located outside the zone corresponding to the articulation of said boom on the mast.

2. A device according to claim 1, characterized in that a bolt rope strand (16) is connected to the foot of the sail (11) by a track, a strip or area slightly wider than the diameter of the rope, and having a thickness which is less than the zone of assembly between said track, strip or area and the sail.

3. A device according to claim 1 or 2, characterized in that the bolt rope tunnel (12) is connected to the mast by a connecting member (13) covering the surface delimited between the said mast and the bolt rope tunnel.

4. A device according to claim 3, characterized in that the connecting member (13) is constituted by a radial extension of the mast, integral therewith and extending towards the back of the boat.

5. A device according to claim 3, characterized in that the connecting member (3) consists of a part mounted by means of a bolt rope and hoisted on the mast, and carrying said bolt rope tunnel (12) for holding the sail.

6. A device according to claim 3, characterized in that the connecting member (13) consists of a part in which the edge opposite to the mast (2) is associated with a double-groove bolt rope tunnel (12), one being used for holding the sail (11) and the other one for adjustment on the connecting member (13).

7. A device according to claim 2, characterized in that the bolt rope (15) of the foot of the sail (11) is formed by a strand (16) encircled by a tape whose parallel lips are joined together by a first seam (17) flush with the tape, and in parallel by a second seam (18) offset from the first by a distance greater than the diameter of the tape, the two lips of the tape being then placed on both sides of the foot of the sail (11) which is engaged against the second seam (18) and connected to said lips by two common and parallel seams (19) assembling the three formed thicknesses.

8. A device according to claim 1 or 2, characterized in that it further comprises a system for tensioning the foot of the sail corresponding to the boom prior to rotating of the latter for rolling up and reducing of said sail.

9. A device according to claim 8, characterized in that the system further comprises a swivel (3a) formed by the joint and passing freely through the corresponding end of the boom (1), inside which it extends beyond the seating of a stop member (27), by means of a screw (22) cooperating permanently with a guided bolt (23) retaining the extremity of a rope (24), and fixed to the clew (8) of the sail, the said seating and the bolt being provided at their extremity with two recesses (27a, 28), intented, when they are aligned, for receiving a locking device (29) carried by a resilient return arm (30) and urged in flexion in the direction of engagement of the locking device in the recesses, by rolling up the sail on the boom.
